# FASCICULE DE BREVET EUROPEEN

(11) **EP 0 775 868 B1**
(45) Date de publication et mention de la délivrance du brevet: **22.09.1999**
(21) Numéro de dépôt: 96402273.5
(22) Date de dépôt: 25.10.1996
(51) Int. Cl.: F23D 14/24, F23M 5/02

(54) **Brûleur à gaz pour four de réchauffage de produits sidérurgiques**
Gasbrenner für Aufwärmöfen für siderurgische Produkte
Gas burner for a furnace for reheating steel industry products

(30) Priorité: 23.11.1995 FR 9513905
(43) Date de publication de la demande: 28.05.1997
(73) Titulaire: SOLLAC S.A., 92800 Puteaux (FR)
(72) Inventeur: Usai, Alain, 13007 Marseille (FR); Silvestrini, Serge, 13500 Mertigues (FR)
(74) Mandataire: Ventavoli, Roger

(56) Documents cités:
- EP-A- 0 495 690
- EP-A- 0 674 135
- FR-A- 2 193 464
- FR-A- 2 532 405

## Description

La présente invention concerne un brûleur à gaz, du type utilisé dans les fours de réchauffage de produits sidérurgiques, tels que des fours à brames par exemple.

Ces brûleurs sont des brûleurs de forte puissance, alimentés en particulier en gaz sidérurgique (gaz mixte, gaz de fours à coke par exemple), et sont disposés dans la voûte des fours de réchauffage.

On connaît déjà différents types de brûleurs de ce genre, qui comportent de manière générale plusieurs canaux concentriques d'alimentation en gaz combustible et en air, débouchant au niveau du nez du brûleur, en aval duquel se produit la combustion.

Par exemple, on connaît des brûleurs du type "brûleur jet" à très haute vitesse d'éjection des gaz, supérieure à 100 mètres par seconde. Dans ce type de brûleurs, l'air et le gaz de combustion brûlent dans la chambre de combustion du brûleur, et à la sortie du brûleur, on est en présence de fumées chaudes, la combustion étant terminée.

Ce type de brûleur est couramment utilisé dans les fours nécessitant un chauffage direct des produits, par exemple dans les hottes d'agglomération du coke, car la très grande vitesse d'éjection des gaz permet de chauffer une zone très localisée.

Un tel type de brûleur ne convient pas pour les fours de réchauffage des produits sidérurgiques car le chauffage qu'ils procurent est un chauffage direct très localisé. Leur utilisation provoquerait des hétérogénéité de température sur le produit à réchauffer avec risque important d'apparition de traces noires et risques d'engendrer des problèmes lors de l'opération de laminage ultérieur (dans le cas du réchauffage des brames).

On connaît également les brûleurs dits "à flamme plate" ou dits "à flamme plane". Dans ce type de brûleur, l'air de combustion est amené en rotation autour de l'amenée de gaz. Le document EP-A-0 674 135 montre un tel brûleur.

La flamme due à la combustion du mélange air/gaz est générée en aval du nez du brûleur, dans l'ouvreau, c'est à dire dans le logement aménagé dans le revêtement interne du four et dans lequel est inséré le brûleur.

Cet ouvreau, en forme de tulipe, permet de plaquer la flamme contre les parois dudit ouvreau et contre les parois de la voûte du four.

Ce type de brûleur, permettant un chauffage indirect du produit par rayonnement de la voûte du four, présente un certain nombre d'inconvénients.

D'une part, la faible impulsion des gaz dans ce type de brûleur entraîne un mauvais brassage des fumées à l'intérieur du four et ainsi une hétérogénéité de températures entre la voûte du four et le produit sidérurgique à réchauffer.

De plus ce type de brûleur, de par sa conception, présente une flamme plate évasée et donc un certain trou noir au centre de ladite flamme, endroit où il ne génère pas de flamme. Ce phénomène vient renforcer le problème de l'hétérogénéité des températures.

Ce problème de l'hétérogénéité des températures est très important car le chauffage du produit sidérurgique s'effectuant par rayonnement de la chaleur emmagasinée dans la voûte du four, toute hétérogénéité de température sur la voûte se répercute sur le produit sidérurgique.

D'autre part, ce type de brûleur n'est pas multi-combustible. Il n'est prévu que pour fonctionner au gaz sidérurgique et ne peut pas être adapté pour fonctionner au gaz naturel.

Ce type de brûleur nécessitant un ouvreau en forme de tulipe, il s'avère relativement coûteux en exploitation du fait du coût élevé de ce type d'ouvreau. De plus ce type d'ouvreau est relativement fragile.

Enfin, ce type de brûleur présente un faible rendement thermique, au sens de sa capacité à engendrer une montée en température dans le four, car la surface utile de chauffe sur la voûte du four de chaque brûleur est relativement faible.

On connaît également les brûleurs dits "à flamme boule" au sein desquels la flamme se développe dans l'ouvreau sous forme d'une boule.

La flamme due à la combustion du mélange air/gaz est générée en aval du nez du brûleur, dans l'ouvreau, sous la forme d'une boule.

Un grand inconvénient de ce type de brûleur réside dans sa très faible latitude de réglage du point de vue de la puissance de chauffe.

On connaît encore des brûleurs à chauffe directe et à longueur de flamme variable.

Ce type de brûleur présente trois séries d'orifices, une première pour le passage du gaz, une seconde pour le passage d'air, disposés en cercle autour des orifices de passage du gaz, générant une flamme courte, d'une longueur de l'ordre de 2 mètres, et une troisième série d'orifices pour le passage d'air, situés à la périphérie, générant une flamme longue, d'une longueur de l'ordre de 4,5 mètres.

Ce type de brûleur est un brûleur pour le chauffage direct des produits sidérurgiques. Il présente donc un inconvénient lié à cette fonction, à savoir l'hétérogénéité des températures au niveau du produit à chauffer, certes moins important que dans le cas des "brûleurs jet".

De plus, un grand nombre de types de brûleurs industriels produisent des gaz ayant des teneurs élevées en oxyde d'azote NOx, notamment supérieurs à 300 ppm pour des teneurs en oxygène de l'ordre de 2 % dans les fumées, ce qui est un inconvénient dans la plupart des fours, ainsi que pour l'environnement, ces oxydes d'azote étant rejetés dans l'atmosphère avec les fumées du four.

La présente invention a pour but de proposer un brûleur combinant la fonction chauffage direct et chauffage indirect par rayonnement de la voûte du four, ayant une grande latitude de réglage de la puissance de chauffe, permettant de générer une température homogène de la voûte du four, pouvant utiliser à la fois du gaz sidérurgique et du gaz naturel, tout en ne produisant pas une quantité trop importante d'oxyde d'azote.

L'invention à donc pour objet un brûleur à gaz, notamment pour un four de réchauffage de produits sidérurgiques, comportant un canal central d'alimentation en gaz combustible, un canal annulaire concentrique d'alimentation en air et un nez de brûleur, ledit nez de brûleur comportant une surface frontale en regard avec l'intérieur du four et :
- une première série d'orifices pour le passage du gaz, disposés en cercle sur une couronne de diamètre moyen D1 et en communication avec le canal central,
- une seconde série d'orifices pour le passage d'air, disposés en cercle sur une couronne de diamètre moyen D2 autour des orifices de passage de gaz, et en communication avec le canal annulaire d'alimentation en air, les orifices de passage d'air étant orientés en hélice pour créer un flux d'air tourbillonnant provoquant une dépression qui aspire le gaz, caractérisé en ce que :
- les orifices pour le passage du gaz sont coaxiaux à la direction axiale du nez du brûleur,
- le rapport des diamètres D1/D2 des couronnes est compris entre 0,4 et 0,5, de préférence égal à 0,46.

Selon d'autres caractéristiques de l'invention,
- le nez du brûleur comporte une partie en retrait vers l'intérieur du brûleur par rapport à la surface frontale du nez, sensiblement plane, perpendiculaire à l'axe du brûleur, dans laquelle débouchent les deux séries d'orifices, la partie en retrait et la surface frontale étant reliées entre elles par une surface de liaison ;
- la surface de liaison entre la surface frontale et la partie en retrait de la face amont du nez du brûleur est sensiblement en forme de tronc de cône, dont la grande base est située au niveau de la surface frontale;
- l'angle du tronc de cône de la partie en retrait est compris entre 20 et 40 degrés, de préférence égal à 30 degrés.

La présente invention concerne également une voûte de four de réchauffage de produits sidérurgiques, caractérisée en ce qu'elle comprend au moins un logement 9, cylindrique de diamètre D3, aménagé dans le revêtement interne de la voûte du four, dans lequel est maintenu un brûleur selon les revendications précédentes, et en ce que le rapport entre le diamètre D2 de la couronne des orifices pour le passage de l'air du brûleur et le diamètre D3 du logement 9 est compris entre 0,6 et 0,8, de préférence égal à 0,68.

Selon une autre caractéristique, le rapport entre le diamètre D3 du logement aménagé dans le revêtement interne de la voûte du four et la distance entre la surface frontale du nez du brûleur et la voûte du four est compris entre 0,9 et 1, de préférence égale à 0,95.

Les caractéristiques et avantages apparaîtront mieux à la suite de la description qui va suivre, donnée uniquement à titre d'exemple, faite en référence aux dessins annexés, dans lesquels :
- la figure 1 est une vue en coupe axiale d'un brûleur à gaz selon l'invention, implanté dans la voûte d'un four de réchauffage,
- la figure 2 est une vue en coupe à échelle agrandie du nez du brûleur,
- la figure 3 est une vue frontale du nez du brûleur.

Le brûleur 1 comporte un caisson 2 d'alimentation en gaz combustible et en air, formé d'un canal central 3 d'amenée du gaz, orienté selon la direction axiale X du brûleur, entouré d'un canal annulaire 4 d'amenée d'air.

Ces deux canaux coaxiaux 3, 4 sont alimentés respectivement en gaz et en air par des conduits d'alimentation 5, 6 respectivement.

Le brûleur 1 comporte également un nez 7 encore appelé diffuseur, généralement réalisé en un matériau céramique.

Le nez 7 est constitué d'une plaque 8 épaisse qui recouvre les extrémités axiales des différents canaux en assurant l'étanchéité entre ceux-ci, et qui est insérée dans un logement 9, cylindrique de diamètre D3, aménagé dans le revêtement interne de la voûte du four, en y étant maintenue par des moyens de fixation, non représentés, sur la paroi du four.

La face amont du nez 7 du brûleur comporte une surface frontale 13 plane, en regard avec l'intérieur du four.

La plaque 8 du nez 7 du brûleur est traversée par une pluralité d'orifices de sortie du gaz et de l'air.

Une première série d'orifices 10, répartis en cercle sur une couronne C1, de diamètre moyen D1, débouche du coté de la face arrière 11 de la plaque 8 dans le canal central 3 d'alimentation en gaz.

Les orifices 10, reliés au canal 3 d'alimentation en gaz sont coaxiaux à la direction axiale X du brûleur.

Dans l'exemple de réalisation représenté, la plaque 8 du nez 7 du brûleur est munie de six orifices 10, également répartis en cercle sur la couronne C1.

Une seconde série d'orifices 12, répartis en cercle sur une couronne C2 de diamètre moyen D2 autour des orifices 10, débouche du coté de la face arrière 11 de la plaque 8 dans le canal annuaire 4 d'alimentation en air.

Comme on le voit sur la figure 2, les orifices 12, reliés au canal 4 d'alimentation en air, sont réalisés de manière que l'axe de chaque orifice soit situé dans un plan parallèle à la direction axiale du brûleur et tangent à la couronne C2, et incliné dans ce plan, d'un angle α par rapport à ladite direction axiale.

De manière préférentielle, l'angle α est compris entre 15 et 25°.

Les orifices 12 sont donc orientés en hélice, de manière que le flux d'air qui s'en échappe ait un mouvement de rotation autour de l'axe X du brûleur, créant ainsi un flux d'air tourbillonnant provoquant une dépression qui aspire le flux de gaz.

Dans l'exemple de réalisation représenté, la plaque 8 du nez 7 du brûleur est munie de huit orifices 12, également répartis en cercle sur la couronne C2.

Le nez 7 du brûleur comporte une partie 14 en retrait vers l'intérieur du brûleur par rapport à la surface frontale 13, sensiblement plane, perpendiculaire à l'axe X du brûleur, dans laquelle débouchent les orifices 10 de passage de gaz et les orifices 12 de passage de l'air, la partie en retrait 14 et la surface frontale 13 étant reliées entre elles par une surface de liaison 15.

La surface de liaison 15 entre la surface frontale 13 et la partie en retrait 14 de la face amont du nez du brûleur est sensiblement en forme de tronc de cône, dont la grande base est située au niveau de la surface frontale 13.

L'angle β du tronc de cône de la surface de liaison 15 est compris entre 20 et 40°, de préférence égal à 30°.

Pour assurer que le brûleur selon l'invention combine la fonction chauffage direct et chauffage indirect par rayonnement de la voûte du four, le rapport D1/D2 des couronnes C1 et C2, respectivement de la série d'orifices 10 de passage du gaz et de la série d'orifices de passage de l'air est compris entre 0,4 et 0,5.

Si ce rapport D1/D2 est inférieur à 0,4, la flamme est de type "jet", impactant directement sur le produit, et en cas d'utilisation de gaz naturel, il y a décollement de la flamme et risque d'extinction. Si ce rapport est supérieur à 0,5, la flamme est très courte, perturbée, et il y a surchauffe de l'ouvreau, surtout si on utilise du gaz naturel.

De plus, le rapport entre le diamètre D2 de la couronne C2 de la série d'orifices 12 de passage de l'air et le diamètre D3 du logement 9 aménagée dans le revêtement interne de la voûte du four est compris entre 0,6 et 0,8.

Si ce rapport D2/D3 est inférieur à 0,6, il se produit une flamme molle, mal dirigée, sensible aux variations de pression interne du four. Si ce rapport est supérieur à 0,8, la flamme est une torche du type tuyère d'avion, il y a un fort décollement de la flamme si on utilise du gaz naturel, et à fort débit la flamme est soufflée pour tout type de gaz.

Enfin, le rapport entre le diamètre D3 du logement 9 aménagée dans le revêtement interne de la voûte du four et la distance H entre la surface frontale 13 du nez du brûleur et la voûte du four est compris entre 0,9 et 1.

Si ce rapport D3/H est inférieur à 0,9, il y a surchauffe interne et production trop importante de NOx en cas d'utilisation de gaz sidérurgique. Si ce rapport est supérieur à 1, la flamme est mal dirigée et la combustion est incomplète.

Cette configuration permet à la flamme de se développer dans le logement 9 aménagé dans la voûte du four. Cette flamme n'est pas directement plaquée contre la paroi de la voûte du four, mais se développe à l'intérieur du four sous la forme d'un cône d'angle très obtus, de l'ordre de 160 à 170°.

Selon les valeurs des rapports D1/D2, D2/D3 et D3/H, la flamme se développe à l'intérieur du four plus ou moins plaquée contre la paroi de la voûte du four.

Ainsi un rapport des diamètres D1/D2 égal à 0,40 ou égal à 0,50 permet d'assurer que le brûleur combinera effectivement la fonction chauffage direct et chauffage indirect par rayonnement de la voûte du four.

Par exemple, un rapport D1/D2 égal à 0,43 est très proche de l'idéal si on utilise un gaz sidérurgique, mais n'est pas totalement satisfaisant si on utilise du gaz naturel.

Un rapport D1/D2 égal à 0,48 par exemple , est très proche de l'idéal pour le gaz naturel, mais provoque des flammèches si on utilise un gaz mixte à fort débit et produit une quantité trop importante de NOx.

Le meilleur compromis pour une utilisation multi-combustibles est assuré pour un rapport D1/D2 compris entre 0,44 et 0,48, de préférence égal à 0,46.

De même, le meilleur compromis concernant le rapport des diamètres D2/D3 est atteint lorsque ce rapport D2/D3 est compris entre 0,66 et 0,70, de préférence égal à 0,68.

Enfin, le rapport entre le diamètre D3 et la distance H est optimum lorsqu'il est compris entre 0,93 et 0,97, de préférence égal à 0,95.

Un tel brûleur permet d'obtenir un chauffage du four selon deux modes combinés, le chauffage direct et le chauffage indirect radiant, et ceci à partir d'une vitesse d'éjection des gaz égal à 40 mètres par seconde.

Un tel brûleur peut ainsi fonctionner avec une vitesse d'éjection des gaz de 40 à 100 mètres par seconde, ce qui lui confère une grande latitude de réglage de la puissance de chauffe, tout en assurant une température de voûte homogène.

De plus, un tel brûleur est multi-combustibles, c'est-à-dire qu'il conserve ses propriétés quel que soit le type de gaz utilisé, du gaz naturel au gaz sidérurgique.

## Revendications

1. Brûleur à gaz, notamment pour un four de réchauffage de produits sidérurgiques, comportant un canal central (3) d'alimentation en gaz combustible, un canal annulaire (4) concentrique d'alimentation en air et un nez de brûleur (7), ledit nez de brûleur (7) comportant une surface frontale (13) en regard avec l'intérieur du four et :
- une première série d'orifices (10) pour le passage du gaz, disposés en cercle sur une couronne (C1) de diamètre moyen D1 et en communication avec le canal central (3),
- une seconde série d'orifices (12) pour le passage d'air, disposés en cercle sur une couronne (C2) de diamètre moyen D2 autour des orifices (10) de passage de gaz, et en communication avec le canal annulaire (4) d'alimentation en air, les orifices (12) de passage d'air étant orientés en hélice pour créer un flux d'air tourbillonnant provoquant une dépression qui aspire le gaz, caractérisé en ce que :
- les orifices (10) pour le passage du gaz sont coaxiaux à la direction axiale (X) du nez du brûleur,
- le rapport des diamètres D1/D2 des couronnes (C1) et (C2) est compris entre 0,4 et 0,5.

2. Brûleur à gaz selon la revendication 1, caractérisé en ce que le nez (7) du brûleur comporte une partie (14) en retrait vers l'intérieur du brûleur par rapport à la surface frontale (13) dudit nez, sensiblement plane, perpendiculaire à l'axe du brûleur, dans laquelle débouchent les deux séries d'orifices, la partie en retrait (14) et la surface frontale (13) étant reliées entre elles par une surface de liaison (15).

3. Brûleur à gaz selon la revendication 2, caractérisé en ce que la surface (15) de liaison entre la surface frontale (13) et la partie en retrait (14) de la face amont du nez du brûleur est sensiblement en forme de tronc de cône, dont la grande base est située au niveau de la surface frontale (13).

4. Brûleur à gaz selon la revendication 3, caractérisé en ce que l'angle β du tronc de cône de la partie en retrait est compris entre 20 et 40 degrés, de préférence égal à 30 degrés.

5. Brûleur à gaz selon la revendication 1, caractérisé en ce que le rapport des diamètres D1/D2 des couronnes (C1) et (C2) est égal à 0,46.

6. Voûte de four de réchauffage de produits sidérurgiques, caractérisée en ce qu'elle comprend au moins un logement (9) cylindrique de diamètre D3, aménagé dans le revêtement interne de la voûte du four, dans lequel est maintenu un brûleur selon les revendications précédentes, et en ce que le rapport entre le diamètre D2 de la couronne des orifices pour le passage de l'air du brûleur et le diamètre D3 du logement (9) est compris entre 0,6 et 0,8, de préférence égal à 0,68.

7. Voûte de four de réchauffage de produits sidérurgiques selon la revendication 6 , caractérisé en ce que le rapport entre le diamètre D3 du logement (9) et la distance H entre la surface frontale du nez du brûleur et la voûte du four est compris entre 0,9 et 1, de préférence égale à 0,95.

## Patentansprüche

1. Gasbrenner, insbesondere für Aufwärmöfen für siderurgische Produkte, mit einer mittigen Zufuhrleitung (3) für ein Brenngas, mit einer ringförmigen konzentrischen Zufuhrleitung (4) für Luft und mit einem Brennerkopf (7), wobei der Brennerkopf (7) eine dem Inneren des Ofens gegenüberliegende Vorderseite (13) aufweist, sowie:
- eine erste Reihe von Öffnungen (10) für den Gasdurchlaß, die kreisförmig entlang eines Ringes (C1) mit einem mittleren Durchmesser (D1) angeordnet sind und die mit der mittigen Leitung (3) in Verbindung stehen,
- eine zweite Reihe von Öffnungen (12) für den Luftdurchlaß, die kreisförmig entlang eines Ringes (C2) mit einem mittleren Durchmesser (D2) um die Öffnungen (10) für den Gasdurchlaß herum angeordnet sind und die mit der ringförmigen Zufuhrleitung (4) für Luft in Verbindung stehen, wobei die Öffnungen (12) für den Luftdurchlaß schraubenlinienförmig ausgerichtet sind, um einen wirbelförmigen Luftstrom zu erzeugen, der einen das Gas ansaugenden Unterdruck erzeugt, dadurch gekennzeichnet, dass
- die Öffnungen (10) für den Gasdurchlaß koaxial sind zur Axialrichtung des Brennerkopfes und dass das Verhältnis der Durchmesser D1/D2 die Ringe (C1 und C2) zwischen 0,4 und 0,5 liegt.

2. Gasbrenner nach Anspruch 1, dadurch gekennzeichnet, dass der Brennkopf (7) einen bezüglich der Vorderseite (13) des Kopfes zum Inneren des Brenners hin zurückspringenden im wesentlichen ebenen Abschnitt (14) aufweist, der senkrecht zur Brennerachse verläuft und in dem die beiden Reihen von Öffnungen münden, wobei der zurückspringende Abschnitt (14) und die Vorderseite (13) über eine Verbindungsfläche (15) miteinander verbunden sind.

3. Gasbrenner nach Anspruch 2, dadurch gekennzeichnet, dass die Verbindungsfläche (15) zwischen der Vorderseite (13) und dem zurückspringenden Abschnitt (14) der vorderen Fläche des Brennerkopfes im wesentlichen Kegelstumpfform aufweist, wobei die große Grundfläche auf Höhe der Vorderseite (13) angeordnet ist.

4. Gasbrenner nach Anspruch 3, dadurch gekennzeichnet, dass der Winkel β des Kegelstumpfes des zurückspringenden Abschnitts zwischen 20 und 40° liegt und vorzugsweise 30° beträgt.

5. Gasbrenner nach Anspruch 1, dadurch gekennzeichnet, dass das Verhältnis der Durchmesser D1/D2 der Ringe (C1 und C2) gleich 0,46 ist.

6. Gewölbe für einen Aufwärmofen für siderurgische Produkte, dadurch gekennzeichnet, dass es wenigstens eine zylindrische Aussparung (9) mit einem Durchmesser D3 aufweist, die in der inneren Auskleidung des Gewölbes des Ofens ausgebildet ist und in der ein Brenner nach den vorhergehenden Ansprüchen eingesetzt ist und dass das Verhältnis des Durchmessers D2 des Ringes mit den Öffnungen für den Luftdurchlaß des Brenners zum Durchmesser D3 der Aussparung (9) zwischen 0,6 und 0,8 liegt und vorzugsweise gleich 0,68 ist.

7. Gewölbe für einen Aufwärmofen für siderurgische Produkte nach Anspruch 6, dadurch gekennzeichnet, dass das Verhältnis des Durchmesser D3 der Aussparung (9) zum Abstand H der Vorderseite des Brennerkopfes vom Gewölbe des Ofens zwischen 0,9 und 1 liegt und vorzugsweise gleich 0,95 ist.

## Claims

1. Gas burner, especially for a furnace for reheating iron and steel products, comprising a central combustible-gas-feed channel (3), a concentric annular air-feed channel (4) and a burner head (7), the said burner head (7) having a front surface (13) facing the inside of the furnace and:
- a first series of holes (10) for passage of the gas, arranged in a circle on a ring (C1) of average diameter D1 and in communication with the central channel (3),
- a second series of holes (12) for passage of air, arranged in a circle on a ring (C2) of average diameter D2 around the gas passage holes (10) and in communication with the annular air-feed channel (4), the air passage holes (12) being oriented in a helix in order to create a turbulent flow of air causing a partial vacuum which draws in the gas, characterized in that:
- the holes (10) for passage of the gas are coaxial with the axial direction (X) of the burner head,
- the ratio of the diameters D1/D2 of the rings (C1) and (C2) is between 0.4 and 0.5.

2. Gas burner according to Claim 1, characterized in that the burner head (7) has a part (14) set back towards the inside of the burner with respect to the front surface (13) of the said head, which is approximately plane, perpendicular to the axis of the burner, in which part the two series of holes emerge, the set-back part (14) and the front surface (13) being connected together by a linking surface (15).

3. Gas burner according to Claim 2, characterized in that the linking surface (15) between the front surface (13) and the set-back part (14) of the upstream face of the burner head is substantially in the form of a truncated cone, the large base of which is level with the front surface (13).

4. Gas burner according to Claim 3, characterized in that the angle β of the truncated cone of the set-back part is between 20 and 40 degrees, preferably equal to 30 degrees.

5. Gas burner according to Claim 1, characterized in that the ratio of the diameters D1/D2 of the rings (C1) and (C2) is equal to 0.46.

6. Roof of a furnace for reheating iron and steel products, characterized in that it comprises at least one cylindrical housing (9) of diameter D3, made in the internal lining of the roof of the furnace, in which housing a burner according to the preceding claims is held in place and in that the ratio of the diameter D2 of the ring of air passage holes of the burner to the diameter D3 of the housing (9) is between 0.6 and 0.8, preferably equal to 0.68.

7. Roof of a furnace for reheating iron and steel products according to Claim 6, characterized in that the ratio of the diameter D3 of the housing (9) to the distance H between the front surface of the burner head and the roof of the furnace is between 0.9 and 1, preferably equal to 0.95.
